# EUROPÄISCHE PATENTSCHRIFT

(11) **EP 2 186 966 B1**
(45) Veröffentlichungstag und Bekanntmachung des Hinweises auf die Patenterteilung: **05.03.2014**
(21) Anmeldenummer: 09014200.1
(22) Anmeldetag: 13.11.2009
(51) Int. Cl.: E04F 13/08, E04F 13/14

(54) **Fassadenkonstruktion**
Facade construction
Structure de façades

(30) Priorität: 13.11.2008 DE 102008056970
(43) Veröffentlichungstag der Anmeldung: 19.05.2010
(73) Patentinhaber: Moeding Keramikfassaden GmbH, 84163 Marklkofen (DE)
(72) Erfinder: Wagner, Rudolf, 94315 Straubing (DE)
(74) Vertreter: Louis Pöhlau Lohrentz

(56) Entgegenhaltungen:
- DE-A1- 3 201 772
- DE-B- 1 289 289
- DE-U1- 20 014 707

## Beschreibung

Die Erfindung betrifft eine Fassadenkonstruktion nach dem Oberbegriff des Anspruchs 1,

Es sind Fassadenkonstruktionen mit einer mit einer aus vertikalen und/oder horizontalen Tragprofilen gebildeten Unterkonstruktion bekannt, die vor einer Gebäudewand angeordnet oder ortsfest im Boden oder in der Gebäudewand verankert sind. Fassadenplatten aus keramischem Material, vorzugsweise Tonmaterial, sind über Plattenhalter an der Unterkonstruktion befestigt.

Die Plattenhalters sind in der Regel im Querschnitt H-förmig, das heißt, sie haben eine nach oben offene U-Profilaufnahme und eine nach unten offene U-Profilaufnahme. Die Fassadenplatten werden in die Plattenhalter so eingesetzt, dass sie mit ihrem Fußfalz in die nach oben offenen U-Aufnahmen und mit ihrem Kopffalz in die nach unten offenen U-Aufnahmen der Plattenhalter eingreifen.

Es ist bekannt, dass die H-förmigen Plattenhalter in den vertikalen Tragprofilen über Schrauben befestigt sind. In der Regel sind die vertikalen Tragprofile als T-Profile ausgebildet, Ihr hinterer Flansch ist zur Gebäudewand gewandt und dort über entsprechende Träger an horizontalen Tragprofilen der Unterkonstruktion oder unmittelbar an der Wand befestigt. Der vordere T-Flansch dient zur Verschraubung der Plattenhalter. Es gibt bislang in der Praxis drei Systeme in Verbindung mit der Schraubbefestigung. In dem einen Fall ist der Befestigungsflansch des T-Profils ungelocht. Der Plattenhalter wird in der jeweils gewählten Position durch Bohren auf der Baustelle befestigt. In dem anderen Fall sind bereits Befestigungslöcher in dem Befestigungsflansch in einer Rasteranordnung in einer vertikalen Lochreihe angeordnet. Damit kann die Position des Plattenhalters nicht stufenlos, sondern lediglich in dem Rastermaß der Lochreihe eingestellt werden. Bei dem dritten System ist auf der Vorderseite des Befestigungsflansch des vertikalen T-Profils ein hinterschnittener Einschubkanal für die Plattenhalter ausgebildet. Zur Befestigung ist auch in diesem Falle erforderlich, dass das Befestigungsloch auf der Baustelle gebohrt wird. In den hinterschnittenen Einschubkanal muss der Plattenhalter jeweils vom oberen bzw. vom unteren Ende eingefädelt werden, was die Montage erschwert.

Aus der DE 200 14 707 U1 ist eine Fassadenkonstruktion bekannt, die eine Unterkonstruktion mit vertikalen Tragprofilen aufweist, an denen Plattenhalter zur Halterung der Fassadenplatten befestigt werden. Zur Befestigung der Plattenhalter weist die Unterkonstruktion mehrere vertikale Flansche mit jeweils zwei parallel verlaufenden Führungsrippen auf. Die parallel verlaufenden Führungsrippen stehen von dem vertikalen Flansch vor und nehmen zur Befestigung des Plattenhalters jeweils den Befestigungsflansch des Plattenhalters zwischen den Führungsrippen auf. Dabei erfolgt die Befestigung des Befestigungsflansches auf den vertikalen Flansch der Unterkonstruktion über Befestigungselemente, die kommunizierende Befestigungslöcher durchgreifen, welche im Befestigungsflansch des Plattenhalters und in dem vertikalen Flansch der Unterkonstruktion ausgebildet sind.

Aufgabe der vorliegenden Erfindung ist es, eine verbesserte Fassadenkonstruktion anzugeben, die eine einfache Befestigung und Ausrichtung des Plattenhalters ermöglicht.

Erfindungsgemäß wird diese Aufgabe mit dem Gegenstand des Anspruchs 1 gelöst. Es wird eine Fassadenkonstruktion, vorzugsweise vorgehängte hinterlüftete Fassadenkonstruktion vorgeschlagen mit einer aus vertikalen und/oder horizontalen Tragprofilen gebildeten Unterkonstruktion, die vor einer Gebäudewand angeordnet und/oder ortsfest im Boden oder in der Gebäudewand verankert ist, mit Fassadenplatten aus keramischem Material, vorzugsweise Tonmaterial, die über Plattenhalter an der Unterkonstruktion befestigt sind. Die Plattenhalter haben jeweils an ihrer Vorderseite mindestens eine Aufnahme für einen unteren Rand, vorzugsweise Fußfalz einer Fassadenplatte, oder einen oberen Rand, vorzugsweise Kopffalz einer Fassadenplatte und an ihrer Hinterseite einen Befestigungsflansch zur Befestigung an der Unterkonstruktion. Es ist hierbei vorgesehen, dass zur Befestigung des Plattenhalters an der Unterkonstruktion die Unterkonstruktion eine vertikalen Flansch aufweist, in welchem eine vertikale Lochreihe von mehreren übereinander angeordneten Langlöcher ausgebildet ist, wobei sich die Langlöcher jeweils in einem spitzen Winkel zur Horizontalen erstrecken und parallel zueinander angeordnet sind, und die Lochreihe zwischen zwei parallel verlaufenden Führungsrippen angeordnet ist, die von dem vertikalen Flansch nach vorne vorstehen. Ferner ist hierbei vorgesehen, dass der Befestigungsflansch des Plattenhalters zwischen den Führungsrippen eingreifend einsetzbar ist und mindestens ein Langloch aufweist, welches sich in einem Winkel zur Horizontalen erstreckt, der nicht identisch ist mit dem Winkel mehrerer der Langlöcher, vorzugsweise sämtlicher Langlöcher, der in dem vertikalen Flansch der Unterkonstruktion ausgebildeten Langlochreihe, so dass sich das Langloch in dem Befestigungsflansch des Plattenhalters mit mindestens einem der Langlöcher der Lochreihe des vertikalen Flansches der Unterkonstruktion kreuzt. Es ist hierbei vorgesehen, dass in den Kreuzungsbereich der Langlöcher zur Befestigung des Befestigungsflansches des Plattenhalters an dem vorderen Flansch der Unterkonstruktion ein Befestigungselement einsteckbar und/oder fixierbar ist.

Wesentlich bei der Erfindung ist, dass in dem vertikalen Tragprofil der Unterkonstruktion eine oder mehrere vertikale Lochreihen angeordnet sind, die jeweils aus parallelen schräg verlaufenden Langlöchern bestehen. Wenn diese Langlöcher gegensinnig zu dem Langloch im Befestigungsflansch des Plattenhalters angeordnet sind, kann im gesamten Höhenbereich jedes Langlochs des vertikalen Tragprofils der Kreuzungspunkt mit dem Langloch des Befestigungsflanschs des Plattenhalters eingestellt werden, indem solange das Befestigungselement noch nicht eingesetzt ist, der Plattenhalter in seiner Höhenposition verschiebbar ist. Bei dieser Verschiebung des Plattenhalters wandert der Kreuzungspunkt der beiden Langlöcher in dem Langloch des Vertikalprofils auf bzw. ab. Sobald das Befestigungselement eingesetzt ist, ist der Kreuzungspunkt festgesetzt. Auf diese Weise werden also die Plattenhalter an den vertikalen Tragprofilen der ortsfesten Unterkonstruktion befestigt.

Bei der vorliegenden Erfindung kann die Position des Plattenhalter zumindest abschnittsweise stufenlos eingestellt werden und es ist auch nicht erforderlich, auf der Baustelle zu bohren. Die Befestigung kann durch ein beliebiges Befestigungselement erfolgen, welches in den jeweiligen Kreuzungspunkt der Langlöcher einfach eingesteckt wird. Der Kreuzungspunkt kann, wie vorstehend beschrieben, in seiner Höhenposition durch vertikales Verschieben der zwischen den Führungsrippen geführten Plattenhalter stufenlos eingestellt werden, bevor das Befestigungselement eingesteckt ist. Nach dem Einstecken des Befestigungselements ist die Position des Plattenhalters festgesetzt.

Ein wesentlicher Vorteil bevorzugter Ausführungsbeispiele der Erfindung besteht somit in der zumindest abschnittsweise stufenlosen Einstellbarkeit der Höhenposition und der Befestigung der Plattenhalter. Für die Befestigung des Plattenhalters auf dem Tragprofil wird vorzugsweise ein Niet verwendet. Zur Montage des Niets wird als Werkzeug eine Nietzange verwendet. Zur Befestigung des Plattenhalters kann aber auch eine vorzugsweise selbstbohrende Schraube verwendet werden. Hierfür wird als Werkzeug vorzugsweise ein Akkuschrauber eingesetzt.

Erfindungsgemäß ist der Winkel des Langlochs in dem Befestigungsflansch des Plattenhalters gegensinnig zu dem Winkel der Langlöcher der Lochreihe in dem vertikalen Flansch der Unterkonstruktion ausgebildet.

In einer vorteilhaften Ausbildung kann vorgesehen sein, dass der Winkel der Langlöcher der Lochreihe im vertikalen Flansch der Unterkonstruktion + 45 ° oder - 45 ° zur Horizontalen ist und/oder dass der Winkel des Langlochs in dem Befestigungsflansch des Plattenhalters - 45 ° bzw. + 45 ° zur Horizontalen ist.

Weiter kann vorgesehen sein, dass die Langlöcher der Langlochreihe im vertikalen Flansch der Unterkonstruktion in einer Rasteranordnung angeordnet sind.

Es ist weiter möglich, dass die Langlöcher der Lochreihe in dem vertikalen Flansch der Unterkonstruktion einen vertikalen Abschnitt des vertikalen Flansches der Unterkonstruktion überdecken, der gleich ist wie der Rasterabstand oder kleiner ist als der Rasterabstand der Langlöcher.

Der Rasterabstand kann vorzugsweise kleiner oder gleich sein der Summe aus der Breite des Langlochs und dem Quotienten aus dem Rasterabstand und dem zweifachen Sinus der Breite des Langloches. In diesem Fall kann der Plattenhalter in jeder beliebigen Höhenposition auf der Unterkonstruktion montiert werden.

Es kann vorgesehen sein, dass das Befestigungselement als Befestigungsschraube oder Befestigungsstift, zum Beispiel Bolzen oder Niet, ausgebildet ist. Vorzugsweise ist das Befestigungselement so ausgebildet, dass eine Press- und/oder Klemmverbindung in der Kreuzungsstelle der Langlöcher realisiert wird und der Befestigungsflansch des Plattenhalters an dem vertikalen Flansch der Unterkonstruktion angepresst wird, so dass der Befestigungsflansch des Plattenhalters und der vertikale Flansch jeweils zwischen zwei Anschlägen zusammengehalten werden. Vorzugsweise wird als Befestigungselement ein Niet verwendet. Es kann auch vorteilhaft mit selbstbohrenden Schrauben gearbeitet werden. Grundsätzlich können auch Schrauben mit Muttern verwendet werden,

Weiter kann vorgesehen sein, dass die Breite des Langlochs des Befestigungsflansches des Plattenhalters gleich wie die Breite des Langlochs der Lochreihe im vertikalen Flansch der Unterkonstruktion ist und diese Breite dem Durchmesser des Befestigungselements entspricht. Dabei ist vorausgesetzt, dass es sich jeweils um Nennmaße handelt und dass zwischen den Nennmaßen eine Spielpassung ausgebildet ist, so dass das Befestigungselement ohne Zuhilfenahme eines Werkzeugs, beispielsweise eines Hammers, einsetzbar ist.

Die Erfindung wird nun anhand von Ausführungsbeispielen näher erläutert. Es zeigen
- Fig. 1: eine erfindungsgemäße Fassadenkonstruktion in schematischer Darstellung;
- Fig. 2: einen vertikalen Flansch der Unterkonstruktion der Fassadenkonstruktion in Fig. 1 in der Vorderansicht;
- Fig. 3: eine Schnittansicht des Flansches entlang der Schnittlinie III-III in Fig. 2;
- Fig. 4a: eine dreidimensionale schematische Darstellung eines Plattenhalters der Fassasdenkonstruktion in Fig. 1;
- Fig. 4b: eine schematische Vorderansicht des Plattenhalters in Fig. 4a;
- Fig. 5a: den vertikalen Flansch in Fig. 2 mit montierten Plattenhaltern in einer ersten Montageposition;
- Fig. 5b: den vertikalen Flansch in Fig. 2 mit montierten Plattenhaltern in einer zweiten Montageposition.

Fig. 1 zeigt eine Fassadenkonstruktion 1 mit an einer Unterkonstruktion an einer Gebäudewand 11 angeordneten Fassadenplatten 12. Die Unterkonstruktion ist aus vertikalen Tragprofilen 4 gebildet, die an der Gebäudewand 11 befestigt sind. Bei der Gebäudewand 11 handelt es sich vorzugsweise um eine Außenwand eines Gebäudes. Die Fassadenplatten 12 sind an Plattenhaltern 13 aufgehangen, die an den vertikalen Tragprofilen 14 befestigt sind. Die Fassadenplatten 12 bilden vor der Gebäudewand 11 übereinander angeordnete Reihen. Die vertikalen Tragprofile 4 sind über Befestigungswinkel 15 mit der Gebäudewand 11 verbunden.

In dem dargestellten Ausführungsbeispiel handelt es sich bei dem vertikalen Tragprofil 4 um einen T-Profilträger, In dem als vorderen T-Flansch ausgebildeten vertikalen Flansch 14 sind, wie in Fig. 2 zu erkennen, zwei vertikale Lochreihen 16 aus Langlöchern 14l jeweils zwischen zwei vorstehenden Führungsrippen 14f ausgebildet, die zur Befestigung der Plattenhalter 13 bestimmt sind. Dies bedeutet, dass in jedem vertikalen Tragprofil auf dem vorderen Flansch 14 jeweils auf der linken Seite und auf der rechten Seite die Plattenhalter 13 befestigt werden können. Die Plattenhalter 13 werden in jeder Höhenposition jeweils paarweise angeordnet, um jeweils benachbarte Fassadenplatten 12 zu halten. Die Plattenhalter 13 in dem in Fig. 4 dargestellten Fall sind wie bei herkömmlichen Plattenhaltern jeweils als H-Profilträger ausgebildet. Sie bilden ein nach oben offenes U und ein nach unten offenes U zur Aufnahme des Fuß- bzw. Kopffalzes der Fassadenplatten 12. In dem hinteren Flansch, dem Befestigungsflansch, ist ein schräg verlaufendes Langloch 13l zur Befestigung in den Langlöchern 14l des vertikalen Flansches 14 ausgebildet. Das Langloch 13l ist unter einem Winkel von 45 ° zur Horizontalen geneigt.

Bei dem in Fig. 2 dargestellten Ausführungsbeispiel erstrecken sich die Langlöcher 16 der Lochreihen 16r des vertikalen Flansches 14 jeweils mit einem Winkel von 45 ° zur Horizontalen. Wie in Fig. 4a und 4b zu erkennen, verläuft das Langloch 13l im Plattenhalter 13 gegensinnig, jedoch ebenfalls mit einem Winkel von 45° zur Horizontalen. Die Plattenhalter 13 sind durch Befestigungselemente 17, die die jeweils in der Fassadenkonstruktion 1 hintereinander angeordneten Langlöcher 13l und 14l durchgreifen, auf dem vertikalen Flansch 14 befestigt. Bei dem dargestellten Ausführungsbeispiel ist das Rastermaß der Langlöcher in der Langlochreihe des vertikalen Flansches 24 mm. In dem dargestellten Fall erstrecken sich die Langlöcher nicht jeweils über den gesamten Rasterabstand, sondern es verbleibt zwischen benachbarten Langlöchern jeweils ein Abstand von 8,3 mm zwischen der Oberkante des unteren Langlochs und der Unterkante des oberen Langlochs, so dass sich in diesem von den Langloch nicht abgedeckten Bereich eine Einstellstufe ergibt. Es ist jedoch auch möglich, den Rasterabstand und die Abmessungen der Langlöcher so zu wählen, dass Einstellstufen vermieden werden. Dazu kann der Rasterabstand kleiner oder gleich der Summe aus der Breite des Langlochs und dem Quotienten aus dem Rasterabstand und dem zweifachen Sinus der Breite des Langloches sein. In diesem Fall kann der Plattenhalter in jeder beliebigen Höhenposition auf der Unterkonstruktion montiert werden.

Die Fig. 5a und 5b zeigen den vertikalen Flansch 14 in Fig. 2 mit montierten Plattenhaltern 13 in unterschiedlichen Montagepositionen.

In der in Fig. 5a dargestellten Montageposition kreuzen sich die Langlöcher 13l und 14l mittig, so dass das Befestigungselement 17 ebenfalls eine mittige Lage einnimmt. In der in Fig. 5b dargestellten Montageposition sind die beiden Plattenhalter 13 weiter um einen Abstand Δ nach unten gerückt, wobei das Befestigungselement außermittig die Langlöcher 131 und 14l durchgreift, die sich nicht mehr mittig kreuzen. Als Befestigungselement 17 ist in dem in Fig. 5a und 5b dargestellten Ausführungsbeispiel eine Zylinderschraube vorgesehen. Diese Zylinderschraube kann mit einer Mutter verschraubt sein, um eine sichere Verbindung zwischen dem Plattenhalter 13 und dem vertikalen Flansch 14 zu erhalten. Anstelle der Zylinderschraube mit Mutter kann zur Befestigung des Plattenhalters auf dem Tragprofil auch eine selbstbohrende Schraube oder ein Niet verwendet werden. Mit der Verwendung der Nieten und selbstbohrenden Schrauben ergeben sich Montagevorteile.

### Bezugszeichenliste

- 1: Fassadenkonstruktion
- 4: vertikales Tragprofil
- 11: Gebäudewand
- 12: Fassadenplatte
- 13: Plattenhalter
- 14: vertikaler Flansch
- 14f: Führungsrippe
- 14l: Langloch
- 15: Befestigungswinkel
- 16: Lochreihe
- 17: Befestigungselement

## Patentansprüche

1. Fassadenkonstruktion (1), vorzugsweise vorgehängte hinterlüftete Fassadenkonstruktion,
mit einer aus vertikalen und/oder horizontalen Tragprofilen gebildeten Unterkonstruktion, die vor einer Gebäudewand angeordnet und/oder ortsfest im Boden oder in der Gebäudewand verankert ist,
mit Fassadenplatten (12) aus keramischem Material, vorzugsweise Tonmaterial, die über Plattenhalter (13) an der Unterkonstruktion befestigt sind,
wobei die Plattenhalter (13) jeweils an ihrer Vorderseite mindestens eine Aufnahme für einen unteren Rand, vorzugsweise Fußfalz einer Fassadenplatte, oder für einen oberen Rand, vorzugsweise Kopffalz einer Fassadenplatte und an ihrer Hinterseite einen Befestigungsflansch zur Befestigung an der Unterkonstruktion aufweisen, wobei zur Befestigung des Plattenhalters (13) an der Unterkonstruktion die Unterkonstruktion einen vertikalen Flansch (14) aufweist,
**dadurch gekennzeichnet,**
**dass** in diesem vertikalen Flansch (14) eine vertikale Lochreihe (16) von mehreren übereinander angeordneten
Langlöchern (14l) ausgebildet ist, wobei sich die Langlöcher (14l) jeweils winkelig, in einem spitzen Winkel zur Horizontalen erstrecken und parallel oder winkelig zueinander angeordnet sind, und die Lochreihe (16) zwischen zwei parallel verlaufenden Führungsrippen (14f) angeordnet ist, die von dem vertikalen Flansch (14) nach vorne vorstehen;
**dass** der Befestigungsflansch des Plattenhalters (13) zwischen den Führungsrippen (14f) eingreifend einsetzbar ist und mindestens ein Langloch (13l) aufweist, welches sich in einem Winkel zur Horizontalen erstreckt, der nicht identisch, sondern gegensinnig ist zu dem Winkel mehrerer der Langlöcher (141), vorzugsweise sämtlicher Langlöcher (14) der in dem vertikalen Flansch (14) der Unterkonstruktion ausgebildeten Langlochreihe (16), so dass sich das Langloch (13l) in dem Befestigungsflansch des Plattenhalters (13) mit mindestens einem der Langlöcher (14l) der Lochreihe (16) des vertikalen Flansches (14) der Unterkonstruktion kreuzt; und dass in den Kreuzungsbereich der Langlöcher zur Befestigung des Befestigungsflansches des Plattenhalters (13) an dem vorderen Flansch der Unterkonstruktion ein Befestigungselement (17) einsteckbar und/oder fixierbar ist.

2. Fassadenkonstruktion nach Anspruch 1,
**dadurch gekennzeichnet,**
**dass** der Winkel der Langlöcher (141) der Lochreihe (16) im vertikalen Flansch (14) der Unterkonstruktion + 45° oder - 45° zur Horizontalen ist und/oder dass der Winkel des Langlochs (13l) in dem Befestigungsflansch des Plattenhalters (13) - 45° bzw. + 45° zur Horizontalen ist.

3. Fassadenkonstruktion nach einem der vorangehenden Ansprüche,
**dadurch gekennzeichnet,**
**dass** die Langlöcher (14l) der Langlochreihe (16) im vertikalen Flansch (14) der Unterkonstruktion in einer Rasteranordnung angeordnet sind.

4. Fassadenkonstruktion nach Anspruch 3,
**dadurch gekennzeichnet,**
**dass** die Langlöcher (14l) der Lochreihe (16) in dem vertikalen Flansch (14) der Unterkonstruktion einen vertikalen Abschnitt des vertikalen Flansches (14) der Unterkonstruktion überdecken, der gleich ist wie der Rasterabstand oder kleiner ist als der Rasterabstand der Langlöcher (14l).

5. Fassadenkonstruktion nach einem der vorangehenden Ansprüche,
**dadurch gekennzeichnet,**
**dass** das Befestigungselement (17) als Befestigungsschraube oder Befestigungsstift, zum Beispiel Bolzen, Niet oder Schraube, ausgebildet ist.

6. Fassadenkonstruktion nach einem der vorangehenden Ansprüche,
**dadurch gekennzeichnet,**
**dass** die Breite des Langlochs (13l) des Befestigungsflansches des Plattenhalters (13) gleich wie die Breite des Langlochs (14l) der Lochreihe (16) im vertikalen Flansch (14) der Unterkonstruktion ist und diese Breite dem Durchmesser des Befestigungselements (17) entspricht.

## Claims

1. Façade construction (1), preferably a hanging, rearventilated façade construction,
having a substructure formed from vertical and/or horizontal support profiles, said substructure being arranged in front of a building wall and/or anchored into the ground or the building wall in a stationary manner,
having façade panels (12) made from ceramic material, preferably clay material, which are fixed to the substructure via plate brackets (13),
wherein the plate brackets (13) each have at least one receiver for an under edge, preferably the foot fold of a façade plate, or for an upper edge, preferably the head fold of a façade plate, on its front side and a mounting flange for mounting onto the substructure on its rear side, wherein the substructure has a vertical flange (14) for mounting the plate bracket (13) onto the substructure, **characterised in that**,
a vertical hole line (16) is formed in this vertical flange (14) from several elongated holes (141) arranged over one another, wherein the elongated holes (141) extend at an angle respectively and at an acute angle to the horizontal, and are arranged in parallel or at an angle to one another, and the hole line (16) is arranged between two parallel guide ribs (14f), which protrude forwards from the vertical flange (14);
that the mounting flange of the plate bracket (13) is able to be inserted to mesh between the guide ribs (14f) and has at least one elongated hole (131), which extends at angle to the horizontal, which is not identical but rather opposite to the angle of several of the elongated holes (141), preferably all of the elongated holes (14) of the elongated hole line (16) formed in the vertical flange (14) of the substructure, such that the elongated hole (131) in the mounting flange of the plate bracket (13) is crossed by at least one of the elongated holes (141) of the hole line (16) of the vertical flange (14) of the substructure; and
that a mounting element (17) is able to be plugged into and/or fixed into the crossing region of the elongated holes to mount the mounting flange of the plate bracket (13) to the front flange of the substructure.

2. Façade construction according to claim 1, **characterised in that**
the angle of the elongated holes (141) of the hole line (16) in the vertical flange (14) of the substructure is +45° or -45° to the horizontal and/or that the angle of the elongated hole (131) in the mounting flange of the plate bracket (13) is -45° or +45° to the horizontal.

3. Façade construction according to one of the preceding claims,
**characterised in that**
the elongated holes (141) of the elongated hole line (16) in the vertical flange (14) of the substructure are arranged in a grid arrangement.

4. Façade construction according to claim 3, **characterised in that**,
the elongated holes (141) of the hole line (16) in the vertical flange (14) of the substructure cover a vertical section of the vertical flange (14) of the substructure, which is the same as the grid spacing or is smaller than the grid spacing of the elongated holes (141).

5. Façade construction according to one of the preceding claims,
**characterised in that**,
the mounting element (17) is formed as a mounting screw or a mounting pin, for example a bolt, a rivet or a screw.

6. Façade construction according to one of the preceding claims,
**characterised in that**
the width of the elongated hole (131) of the mounting flange of the plate bracket (13) is the same as the width of the elongated hole (141) of the hole line (16) in the vertical flange (14) of the substructure and this width corresponds to the diameter of the mounting element (17).

## Revendications

1. Structure de façades (1), de préférence structure de façades en rideau ventilée par l'arrière,
comprenant une structure inférieure formée à partir de profilés porteurs verticaux et/ou horizontaux qui est agencée et/ou ancrée en position fixe dans le sol ou dans une paroi de bâtiment avant la paroi de bâtiment,
comprenant des plaques de façades (12) dans un matériau céramique, de préférence un matériau à base d'argile, qui sont fixées à la structure inférieure par le biais de supports de plaques (13),
étant entendu que les supports de plaques (13) présentent chacun sur leur côté avant au moins un logement pour un bord inférieur, de préférence une feuillure de pied d'une plaque de façade, ou pour un bord supérieur, de préférence une feuillure de tête d'une plaque de façade, et sur leur côté arrière une bride de fixation aux fins de la fixation sur la structure inférieure, étant entendu qu'aux fins de la fixation du support de plaque (13) sur la structure inférieure, la structure inférieure présente une bride verticale (14),
**caractérisée**
**en ce qu'**une rangée de trous verticale (16) de plusieurs trous longitudinaux (14l) agencés l'un au-dessus de l'autre est réalisée dans cette bride verticale (14), étant entendu que les trous longitudinaux (14l) s'étendent chacun dans un angle aigu par rapport à l'horizontale et sont agencés parallèlement ou dans un angle l'un par rapport à l'autre et que la rangée de trous (16) est agencée entre deux nervures de guidage (14f) s'étendant parallèlement qui font saillie vers l'avant à partir de la bride verticale (14) ;
**en ce que** la bride de fixation du support de plaque (13) peut être insérée en engagement entre les nervures de guidage (14f) et présente au moins un trou longitudinal (13l) qui s'étend dans un angle par rapport à l'horizontale qui n'est pas identique, mais opposé à l'angle de plusieurs des trous longitudinaux (14l), de préférence de tous les trous longitudinaux (14l) de la rangée (16) de trous longitudinaux réalisée dans la bride verticale (14) de la structure inférieure, de telle sorte que le trou longitudinal (13l) s'entrecoupe, dans la bride de fixation du support de plaque (13), avec au moins un des trous longitudinaux (14l) de la rangée (16) de trous de la bride verticale (14) de la structure inférieure ; et
**en ce que** un élément de fixation (17) peut être enfiché et/ou fixé dans la zone d'entrecoupement des trous longitudinaux aux fins de la fixation de la bride de fixation du support de plaque (13) sur la bride avant de la structure inférieure.

2. Structure de façades selon la revendication 1,
**caractérisée**
**en ce que** l'angle des trous longitudinaux (14l) de la rangée de trous (16) dans la bride verticale (14) de la construction inférieure s'élève à + 45° ou - 45° par rapport à l'horizontale et/ou en ce que l'angle du trou longitudinal (13l) dans la bride de fixation du support de plaque (13) s'élève à - 45° ou + 45° par rapport à l'horizontale.

3. Structure de façades selon l'une des revendications précédentes,
**caractérisée**
**en ce que** les trous longitudinaux (14l) de la rangée de trous longitudinaux (16) dans la bride verticale (14) de la structure inférieure sont agencés dans un agencement de trame.

4. Structure de façades selon la revendication 3,
**caractérisée**
**en ce que** les trous longitudinaux (14l) de la rangée de trous (16) dans la bride verticale (14) de la structure inférieure recouvrent une section verticale de la bride verticale (14) de la structure inférieure qui est identique à l'écartement de la trame ou plus petite que l'écartement de la trame des trous longitudinaux (14l).

5. Structure de façades selon l'une des revendications précédentes,
**caractérisée**
**en ce que** l'élément de fixation (17) est réalisé comme vis de fixation ou broche de fixation, par exemple comme boulon, rivet ou vis.

6. Structure de façades selon l'une des revendications précédentes,
**caractérisée**
**en ce que** la largeur du trou longitudinal (13l) de la bride de fixation du support de plaque (13) est identique à la largeur du trou longitudinal (14l) de la rangée de trous (16) dans la bride verticale (14) de la structure inférieure et cette largeur correspond au diamètre de l'élément de fixation (17).
